# EUROPÄISCHE PATENTSCHRIFT

(11) **EP 0 355 666 B1**
(45) Veröffentlichungstag und Bekanntmachung des Hinweises auf die Patenterteilung: **13.04.1994**
(21) Anmeldenummer: 89115040.1
(22) Anmeldetag: 16.08.1989
(51) Int. Cl.: F02D 1/00, F02M 59/44

(54) **Einspritzvorrichtung für Brennkraftmaschinen mit Angleichung der Einspritzmenge**
Fuel injection device with torque control for internal-combustion engines
Dispositif d'injection à correction du couple moteur pour moteurs à combustion interne

(30) Priorität: 16.08.1988 DE 3827734
(43) Veröffentlichungstag der Anmeldung: 28.02.1990
(73) Patentinhaber: Klöckner-Humboldt-Deutz Aktiengesellschaft, 51149 Köln (DE)
(72) Erfinder: Lemme, Werner, D-5064 Rösrath (DE)

(56) Entgegenhaltungen:
- DE-A- 2 035 946
- DE-B- 1 011 223
- GB-A- 2 119 962
- GB-A- 2 141 808
- US-A- 4 067 303

## Beschreibung

Die Erfindung betrifft eine Einspritzvorrichtung für Brennkraftmaschinen gemäß dem Oberbegriff des Patentanspruchs 1.

Eine Einspritzvorrichtung für Brennkraftmaschinen, bei der bei sinkender Drehzahl der Brennkraftmaschine eine Angleichung der Regelstange im Sinne einer Vermehrung der je Pumpenhub geförderten Brennstoffmenge bewirkt wird, ist aus der DE-AS 20 35 946 bekannt. Die in der genannten Vorveröffentlichung beschriebene Angleichvorrichtung ist insgesamt kompliziert aufgebaut und weist neben einer Vielzahl von Gestängen mit Dreh- und Anlenkpunkten mehrere Reglerfedern auf. Besonders nachteilig ist, daß eine durch das Zusammenwirken von Gestänge, Anlenkpunkten und Federsteifigkeiten der Federn eingestellte Angleichcharakteristik nicht änderbar ist.

In der GB-A-2,141,808 ist eine Einspritzvorrichtung für Brennkraftmaschinen beschrieben, mit zumindest einem Regler, der eine Angleichung der Einspritzmenge über der Drehzahl der Brennkraftmaschine aufweist, wobei die Vollastmenge, der Angleichbeginn und die Angleichmenge einstellbar sind. Diese Einstellung muß an verschiedenen Stellen und außerdem zumindest teilweise an einem beweglichen sowie gekapselten Bauteil vorgenommen werden.

Der Erfindung liegt die Aufgabe zugrunde, eine Einspritzvorrichtung für Brennkraftmaschinen bereitzustellen, die für unterschiedliche Einsatzfälle von Brennkraftmaschinen mit damit verbundenen unterschiedlichen Anforderungen an die Einspritzvorrichtung verwendet werden kann und die einfach einzustellen ist.

Diese Aufgabe wird dadurch gelöst, daß eine erste Einstellschraube für die Vollastmenge, eine zweite Einstellschraube für den Angleichbeginn und eine dritte Einstellschraube für die Angleichmenge vorgesehen sind, die koaxial zueinander angeordnet sind, wobei die erste Einstellschraube als Hohlschraube ausgebildet ist, die die zweite Einstellschraube umgreift, die zweite Einstellschraube ebenfalls als Hohlschraube ausgebildet ist, die die dritte Einstellschraube umgreift, und daß die Einstellschrauben das Gehäuse durchdringend und an dessen Außenseite zugänglich angeordnet sind. Dadurch ist die erfindungsgemäße Einspritzvorrichtung universell verwendbar und die geförderte Brennstoffmenge kann entsprechend den Anforderungen an die Brennkraftmaschine bezüglich unterschiedlicher Verwendungszwecke individuell geändert bzw. eingestellt werden. Auch ist es möglich, die erfindungsgemäße Einspritzvorrichtung für Brennkraftmaschinen unterschiedlicher Baureihen zu verwenden und die Einspritzvorrichtung entsprechend den jeweiligen Anforderungen einer Baureihe einzustellen. Durch die Erfindung ist der Angleichbeginn bei laufender Brennkraftmaschine änderbar und auch die Angleichmenge bei laufender Brennkraftmaschine einstellbar. Dies ist insbesondere für eine Großserienfertigung einer Brennkraftmaschine besonders vorteilhaft, da die entsprechend produzierten Brennkraftmaschinen alle gleich gefertigt und eingestellt werden können und erst bei Bekanntwerden beispielsweise des Anbaugerätes auf eine bestimmte Angleichcharakteristik eingestellt werden müssen. Auch ergibt sich dadurch die Möglichkeit, bei unterschiedlichen Anforderungen an die Regelcharakteristik einer Brennkraftmaschine diese leicht einstellen zu können, ohne daß die Brennkraftmaschine stillgesetzt werden muß oder gar neue Teile eingesetzt werden müssen.

Gemäß weiterer vorteilhafter Weiterbildungen der Erfindung weist der Regler einen einstellbaren Vollastanschlag auf. Mit dem einstellbaren Vollastanschlag kann in sinnvoller Ergänzung zu der Angleichmenge und dem Angleichbeginn ein weiterer wichtiger Parameter der Einspritzvorrichtung beeinflußt werden.

Desweiteren sind Vollastanschlag, Angleichbeginn und Angleichmenge unabhängig voneinander über Einstellschrauben beeinflußbar. Somit können die einzelnen Parameter gezielt unabhängig voneinander variiert werden.

Damit ist auch eine besonders einfache Einspritzvorrichtung geschaffen, bei der der Einstellvorgang der Angleichvorrichtung ohne Spezialwerkzeuge erfolgen kann.

Dabei kann mittels eines einzigen Servicepunktes sowohl Angleichbeginn als auch Angleichmenge eingestellt werden.

Somit ist eine äußerst kompakte Einstellvorrichtung geschaffen, mit der sämtliche zuvor beschriebene Angleichungen vorgenommen werden können.

In Weiterbildung der Erfindung sind sämtliche Einstellschrauben gegen unbeabsichtigtes Verdrehen sicherbar. Dies erfolgt zum einen dazu, daß während des Betriebs der Brennkraftmaschine sich die Regelcharakteristik der Einspritzvorrichtung nicht ungewollt verändert, zum andern kann dadurch ungewollten Manipulationen an der Einspritzvorrichtung durch nicht autorisiertes Servicepersonal an der Einspritzvorrichtung vorgebeugt werden, wenn die Sicherung der Einstellschrauben zumindest teilweise beispielsweise mit einer Art Siegellack erfolgt.

Im folgenden wird die Erfindung anhand eines in den Figuren dargestellten Ausführungsbeispiels der Erfindung näher beschrieben.

Es zeigen:
- Fig. 1:: einen Querschnitt durch die erfindungsgemäße Angleichvorrichtung,
- Fig. 2:: eine Draufsicht auf die erfindungsgemäße Angleichvorrichtung und
- Fig. 3:: ein Einspritzdiagramm, in dem die Verstellmöglichkeiten der Angleichvorrichtungen eingetragen sind.

Von der Einspritzvorrichtung einer Brennkraftmaschine ist nur der erfindungsgemäße Teil der Angleichvorrichtung 1 dargestellt. In das Gehäuse 2 der Einspritzvorrichtung oder eines anderen Teils der Brennkraftmaschine bei Einzeleinspritzvorrichtungen und einer zentralen Regelstange 6 ist eine Öffnung eingearbeitet, die einen zylinderförmigen Abschnitt 3 und daran anschließend einen Gewindeabschnitt 4 mit kleinerem Durchmesser aufweist. Im Innern der Einspritzvorrichtung oder der Brennkraftmaschine ist in Verlängerung zu der Mittelachse 5 der Angleichvorrichtung 1 die Regelstange 6 oder ein mit der Regelstange 6 in Verbindung stehendes Übertragungsglied angeordnet.

Die Anleichvorrichtung 1 besteht im wesentlichen aus drei koaxial zueiander angeordneten Einstellschrauben 7, 8 und 9 sowie einer Angleichfeder 10. Die äußere Einstellschraube 7 zur Einstellung des Vollastanschlages ist als Hohlschraube ausgebildet und in den Gewindeabschnitt 4 der Öffnung eingeschraubt. Die Einstellschraube 7 für den Vollastanschlag weist zusammenwirkend mit dem zylinderförmigen Abschnitt 3 eine Ringnut 11 auf, in die ein Rundschnurring 12 eingelegt ist, der die Einstellschraube 7 für den Vollastanschlag gegenüber dem Gehäuse 2 abdichtet. Weiterhin weist die Einstellschraube 7 auf der Seite der Ringnut 11 liegenden Stirnseite einen Schlitz 13 (siehe auch Fig. 2) auf, in den ein mit einer entsprechend breiten Klinge versehener Schraubendreher zum Verdrehen der Einstellschraube 7 eingesetzt werden kann. Auf dem der Regelstange 6 zugewandten Ende der Einstellschraube 7 ist im geringen Abstand von der Stirnseite eine Innenringnut 14 eingearbeitet, in die ein Sprengring 15 eingesetzt ist.

Weiterhin ist der Innenumfang der Einstellschraube 7 im Bereich des mit dem Gewindeabschnitt 4 zusammenwirkenden Außenbereichs mit einer zylinderförmigen Innenoberfläche 16 versehen, während der zu dem zylinderförmigen Abschnitt 3 achsparallel liegende Innnenabschnitt der Einstellschraube 7 mit einem Innengewinde 17 versehen ist.

In das Innengewinde 17 ist eine kurze Hohlschraube eingedreht, die die Einstellschraube 8 zum Ändern des Angleichbeginns darstellt. Die Einstellschraube 8 für den Angleichbeginn weist an ihrem zur Außenseite der Angleichvorrichtung 1 weisenden Ende ebenfalls einen Außenschlitz 18 (Fig. 2) auf, mittels den sie verdreht werden kann. Innen ist die Einstellschraube 8 wiederum mit einem Gewinde versehen, in das die Einstellschraube 9 zum Einstellen der Angleichmenge eingeschraubt ist. Auf der der Regelstange 6 zugewandten Stirnseite 19 der Einstellschraube 8 stützt sich die Angleichfeder 10 ab, die sich mit ihrem gegenüberliegenden Ende wiederum auf einem Schiebestück 20 abstützt. Das Schiebestück 20 ist auf der zylinderförmigen Innenoberfläche 16 axial verschiebbar, wobei der maximale Verschiebeweg durch den Sprengring 15 und dem Beginn des Innengewindes 17, das einen Absatz zu der zylinderförmigen Innenoberfläche 16 bildet, festgelegt. Das Schiebestück 20 weist einen Fortsatz 21 auf, der sich axial in Richtung der Regelstange 6 erstreckt. Der zuvor genannte maximale Verchiebeweg des Schiebestücks 20 wird - wie zuvor gesagt - von dem Innengewinde 17 aber nur dann gebildet, wenn die Einstellschraube 9 für die Angleichmenge entsprechend weit herausgedreht ist. Ansonsten stützt sich der der Einstellschraube 9 zugewandte Teil des Fortsatzes 21 nach entsprechenden Verschieben des Schiebestücks 20 an der Einstellschraube 9 ab. Die Einstellschraube 9 weist übrigens ebenfalls einen Schlitz 22 (siehe auch Fig. 2) auf. Die äußere Einstellschraube 7 für den Vollastanschlag ist mittels eine Spannpratze 23, die über eine nicht näher dargestellte Schraubverbindung 24 mit dem Gehäuse 2 verbunden ist, gegen unbeabsichtiges Verdrehen gesichert. Zum Schutz gegen unbeabsichtigtes und unberechtigtes Verdrehen der Einstellschrauben 8 und 9 für Angleichbeginn und Angleichmenge ist vor dem Außenschlitz 18 und dem Schlitz 22 in die als Hohlschraube ausgebildete Einstellschraube 7 eine Kappe 25 eingesetzt. Diese Kappe ist durch entsprechende Vorichtungen (Siegellack) gegen unberechtigtes Entnehmen gesichert.

Die Funktion der erfidungsgemäßen Angleichvorrichtung wird nun anhand Fig. 3 erläutert. Fig. 3 stellt ein Diagramm dar, in dem die Einspritzmenge über der Drehzahl der Brennkraftmaschine aufgetragen ist. Die Reglerkennlinie ist durch die Eckpunkte A, B, C, D, E und F festgelegt. Dabei kann im wesentlichen der Bereich der Reglerkennlinie von C bis D durch die erfindungsgemäße Angleichvorrichtung 1 beeinflußt werden. Die Steigung des Abschnittes C-D (mit I gekennzeichnet) stellt die angleichmenge dar, während der Angleichbeginn durch Verschieben des Punktes D entsprechend III änderbar ist. Der Vollastanschlag wird durch entsprechendes Verschieben der Eckpunkte D und E gemäß II verstellt.

Ausgehend vom Vollastpunkt E sind beispielsweise die auf die Regelstange 6 einwirkenden Kräfte von einem nicht dargestellten Fliehkraftregler, der in geeigneter Form in gleicher Wirkrichtung wie die Angleichvorrichtung 1 auf die Regelstange 6 einwirkt, mit einer Reglerfeder, die die Regelstange auf ihrer nicht dargestellten gegenüberliegenden Seite beaufschlagt, im Gleichgewicht. Bei abnehmender Drehzahl wird die von dem Fliehkraftregler ausgeübte Kraft auf die Regelstange 6 kleiner, so daß die Angleichfeder 10 von der nicht dargestellten Regelfeder über die Regelstange 6 und das Schiebestück 20 zusammengedrückt wird, wodurch die Fördermenge vergrößert wird. Dabei wird durch Verdrehen der Einstellschraube 8 die Vorspannung der Angleichfeder 10 verändert, wodurch das Kräftegleichgewicht der an der Regelstange 6 angreifenden Federn (Fliehkraftregler, Regelfeder und Angleichfeder) verändert wird, womit aber der Punkt D entsprechend III auf der Drehzahlachse verschoben wird. Die Angleichfeder 10 wird bei weiter abnehmender Drehzahl durch die entsprechend kleiner werdende von dem Fliehkraftregler auf die Regelstange 6 ausgeübte Kraft soweit zusammengedrückt, bis das Schiebestück 20 an der Einstellschraube 9 anliegt. Damit ist der Punkt C mit der entsprechenden Vergrößerung der Einspritzmenge entsprechend I erreicht. Durch Verdrehen der Einstellschraube 9 kann die Angleichung der Einspritzmenge eingestellt werden. Durch Verdrehen der Einstellschraube 7 wird der Einsatzpunkt der Angleichvorrichtung 1 insgesamt verstellt, so daß die Einrichtung erst bei entsprechend größeren oder kleineren Einspritzmengen entsprechend der Regelstangenstellung 6 ihre Funktion aufnimmt.

## Patentansprüche

1. Einspritzvorrichtung für Brennkraftmaschinen, die zumindest einen Regler aufweist, der bei sinkender Drehzahl der Brennkraftmaschine eine Angleichung des Regelorgans (6) im Sinne einer Vermehrung der je Pumpenhub geförderten Brennstoffmenge, eine sogenannte Plusangleichung, bewirkt, wobei die Vollast- und Angleichmenge einstellbar und der Angleichbeginn drehzahlabhängig änderbar sind,
*dadurch gekennzeichnet*, daß eine erste Einstellschraube (7) für die Vollastmenge, eine zweite Einstellschraube (8) für den Angleichbeginn und eine dritte Einstellschraube (9) für die Angleichmenge vorgesehen sind, die koaxial zueinander angeordnet sind, wobei die erste Einstellschraube (7) als Hohlschraube ausgebildet ist, die die zweite Einstellschraube (8) umgreift, die zweite Einstellschraube (8) ebenfalls als Hohlschraube ausgebildet ist, die die dritte Einstellschraube (9) umgreift, und daß die Einstellschrauben (7, 8, 9) ein Gehäuse (2) durchdringend und an dessen Außenseite zugänglich angeordnet sind.

2. Einspritzvorrichtung nach Anspruch 1,
*dadurch gekennzeichnet*, daß die Einstellschrauben (7, 8, 9) gegen Verdrehen sicherbar sind.

## Claims

1. A fuel injection device for internal-combustion engines comprising at least one governor which, when the rotation rate of the internal-combustion engine falls, brings about an adjustment of the governor member (6) in the sense of an increase in the quantity of fuel conveyed per pump stroke (a so-called "plus" torque control), the full load and torque-controlled quantity being adjustable and the start of torque control being alterable in dependence on the rotation rate,
characterised in that a first adjustment screw (7) is provided for the full-load quantity, a second adjustment screw (8) for the start of torque control, and a third adjustment screw (9) for the torque-controlled quantity, the screws being arranged coaxially to each other with the first adjustment screw (7) being formed as a hollow screw which embraces the second adjustment screw (8) and the second adjustment screw (8) being likewise formed as a hollow screw which embraces the third adjustment screw (9), and that the adjustment screws (7,8,9) are arranged to penetrate a housing (2) so as to be accessible on its outer side.

2. A fuel injection device according to Claim 1,
characterised in that the adjustment screws (7,8,9) are securable against turning.

## Revendications

1. Dispositif d'injection pour moteurs à combustion interne, qui comporte au moins un mécanisme régulateur, qui lors d'une diminution du nombre de tours du moteur crée une compensation de l'organe de réglage (6) dans le sens d'une augmentation du débit de carburant envoyé à chaque course de la pompe, ce qu'on appelle une compensation en plus, dispositif dans lequel la dose à pleine charge et la dose de compensation sont ajustables et le début de la compensation peut être modifié en fonction de la vitesse de rotation du moteur,
caractérisé :
- en ce qu'on a prévu une première vis de réglage (7) pour la dose à pleine charge, une deuxième vis de réglage (8) pour le début de la compensation et une troisième vis de réglage (9) pour la dose de la compensation, vis qui sont disposées coaxiales l'une par rapport à l'autre, la première vis de réglage (7) est une vis creuse qui entoure la deuxième vis de réglage (8), la deuxième vis de réglage (8) est également une vis creuse, qui entoure la troisième vis de réglage (9), et
- en ce que les vis de réglage (7, 8, 9) traversent le boîtier (2) et sont accessibles sur le côté extérieur de celui-ci.

2. Dispositif d'injection selon la revendication 1,
caractérisé :
- en ce que les vis de réglage (7, 8, 9) sont bloquées contre une rotation éventuelle.
